# EUROPÄISCHE PATENTSCHRIFT

(11) **EP 3 689 773 B1**
(45) Veröffentlichungstag und Bekanntmachung des Hinweises auf die Patenterteilung: **12.04.2023**
(21) Anmeldenummer: 20154036.6
(22) Anmeldetag: 28.01.2020
(51) Int. Cl.: B65D 19/31, B65D 81/36

(54) **BAUKASTENSYSTEM MIT MEHREREN TRANSPORTPALETTEN UND DAMIT ERSTELLTE KONSTRUKTION**
KIT COMPRISING SEVERAL TRANSPORT PALLETS AND CONSTRUCTION MADE FROM SUCH A KIT
KIT COMPRENANT PLUSIEURS PALETTES DE TRANSPORT ET CONSTRUCTION RÉALISÉE À PARTIR D'UN TEL KIT

(30) Priorität: 04.02.2019 DE 102019102636
(43) Veröffentlichungstag der Anmeldung: 05.08.2020
(73) Patentinhaber: Tanger, Rolf, 73037 Göppingen (DE)
(72) Erfinder: Tanger, Rolf, 73037 Göppingen (DE); Cranz, Mario, 74589 Satteldorf (DE)
(74) Vertreter: Patentanwälte Bregenzer und Reule Partnerschaftsgesellschaft mbB

(56) Entgegenhaltungen:
- WO-A1-2012/007792
- DE-U1-202009 003 944
- DE-U1-202012 103 663
- FR-A1- 2 311 721
- FR-A1- 3 039 177
- JP-A- H07 291 287
- US-B1- 9 060 606

## Beschreibung

Die Erfindung betrifft ein Baukastensystem mit mehreren Transportpaletten und eine mit einem solchen Baukastensystem erstellte Konstruktion.

Transportpaletten finden breite Anwendung beim Transport von Stückgütern. Sie sind vorwiegend aus Holz gefertigt, können aber auch aus Kunststoff gefertigt sein und weisen eine Platte oder mehrere parallel zueinander verlaufende und miteinander verbundene Latten auf, die eine Transportfläche für Transportgut bilden. Auf einer der Transportfläche abgewandten Unterseite sind quaderförmige Abstandsklötze angeordnet, zwischen denen Zwischenräume freibleiben, in die ein Flurförderfahrzeug, wie beispielsweise ein Gabelstapler, eingreifen kann, um die Palette anzuheben. Die Abstandsklötze können zudem auf der Seite, die der die Transportfläche aufspannenden Platte bzw. Latten abgewandt ist, mittels einer weiteren Platte oder weiteren Latten miteinander verbunden sein. Solche Transportpaletten können oft Transportgut erheblichen Gewichts tragen und bringen daher von vornherein eine hohe Stabilität mit. Zudem besteht ein Bedürfnis nach einfach herstellbaren und günstigen Konstruktionen beispielsweise im Messebau. Transportpaletten, deren Abstandsklötze mit in einer ersten Raumrichtung verlaufenden ersten Durchführkanälen und mit quer zu diesen in einer zweiten Raumrichtung verlaufenden zweiten Durchführkanälen versehen sind, sind aus der FR 2 311 721 A1 bekannt, wobei die zweiten Durchführkanäle außermittig durch die Außenflächen der Abstandsklötze verlaufen. Auch aus der JP H07 291287 A sind Transportpaletten mit ersten Durchführkanälen in ihren Abstandsklötzen bekannt. Die Durchführkanäle dienen jeweils dem Verbinden von Transportpaletten zum Zwecke der Vergrößerung ihrer Transportflächen. Aus der DE 20 2012 103 663 U1 ist eine Transportpalette bekannt, deren Abstandsklötze mit Verriegelungen versehen sind. Schließlich ist es aus der FR 3 039 177 A1 bekannt, aus mehreren Transportpaletten eine Wand aufzubauen.

Es ist daher Aufgabe der Erfindung, ein Baukastensystem zu schaffen, bei dem Transportpaletten besser als Konstruktions- oder Bauelemente zusammengesetzt werden können.

Diese Aufgabe wird erfindungsgemäß durch ein Baukastensystem mit den Merkmalen des Anspruches 1 gelöst. Vorteilhafte Weiterbildungen der Erfindung sind Gegenstand der abhängigen Ansprüche.

Der Erfindung liegt der Gedanke zugrunde, mit den ersten Durchführkanälen in den Abstandsklötzen eine Möglichkeit zum ebenso einfachen wie stabilen Verbinden mehrerer Transportpaletten zu schaffen, so dass diese ohne großen Aufwand mittels Verbindungsstangen und weiteren Verbindungselementen zusammengefügt werden können. Dabei kann es ausreichen, wenn ein Teil der Abstandsklötze mit den ersten Durchführkanälen versehen ist. Es wird jedoch bevorzugt, dass alle Abstandsklötze mit einem ersten sich jeweils parallel zur Transportfläche von einer Außenfläche zur dieser abgewandten Außenfläche erstreckenden Durchführkanal für Verbindungsstangen versehen sind, wobei sich die ersten Durchführkanäle jeweils in einer ersten Raumrichtung erstrecken.

Die Erfindung sieht vor, dass zumindest ein Teil der Abstandsklötze und vorzugsweise alle Abstandsklötze jeweils mit einem zweiten sich parallel zur Transportfläche von einer Außenfläche zur dieser abgewandten Außenfläche erstreckenden Durchführkanal für Verbindungsstangen versehen ist, wobei sich die zweiten Durchführkanäle jeweils in einer zur ersten Raumrichtung quer verlaufenden zweiten Raumrichtung erstrecken, wobei die beiden Raumrichtungen vorzugsweise senkrecht aufeinander stehen. Zudem ist es auch möglich, dass mindestens ein Abstandsklotz nur mit einem ersten Durchführkanal und mindestens ein weiterer Abstandsklotz nur mit einem zweiten Durchführkanal versehen ist. Auch alle anderen Kombinationen von Abstandsklötzen mit ersten und/oder zweiten Durchführkanälen sind denkbar. Des Weiteren ist es möglich, dass sich bei einem Teil der Abstandsklötze oder bei allen Abstandsklötzen der erste und der zweite Durchführkanal nicht schneiden, so dass zwei Verbindungsstangen quer zueinander durch denselben Abstandsklotz verlaufen können. Es ist zudem vorgesehen, dass die Durchführkanäle zumindest teilweise jeweils durch die Mittelpunkte der betreffenden Außenflächen der Abstandsklötze verlaufen und sich der erste und der zweite Durchgangskanal der betreffenden Abstandsklötze dann schneiden. Auf die oben beschriebene Weise können Standard-Transportpaletten durch einfaches Bohren der Durchführkanäle in den Abstandsklötzen zu Transportpaletten für das erfindungsgemäße Baukastensystem umfunktioniert werden. Insbesondere eignen sich hierfür Standard-Transportpaletten aus Holz mit massiven Abstandsklötzen, aber auch Transportpaletten aus Kunststoff oder Metall.

Zum Verbinden zweier Paletten werden Verbindungsstangen verwendet, die durch die Durchführkanäle durchgesteckt werden. Des Weiteren sind Verbindungselemente vorgesehen, um Verbindungsstangen vorzugsweise lösbar miteinander zu verbinden, insbesondere um parallel zueinander verlaufende Verbindungsstangen paarweise miteinander zu verbinden. Die Verbindungselemente können Durchführöffnungen zum Durchführen der Verbindungsstangen aufweisen und beispielsweise Verbindungsplatten sein mit mindestens zwei Durchführöffnungen zum Durchführen zweier parallel zueinander verlaufender Verbindungsstangen, wobei die Durchführöffnungen dann zweckmäßig ebenfalls parallel zueinander verlaufen. Auf diese Weise lassen sich aus einem Baukastensystem, das aus mehreren Transportpaletten, Verbindungsstangen und Verbindungselementen besteht, Konstruktionen errichten, beispielsweise Wand- und/oder Bodenelemente, die vor allem im Messebau oder auch anderweitig eingesetzt werden können. Aus solchen Wand- oder Bodenelementen können zudem gebäudeartige Konstruktionen errichtet werden. Schließlich können auch Möbelstücke mit einem solchen Baukastensystem errichtet werden. Diese Wandelemente, Bodenelemente und Möbelstücke können dabei mehrere identische oder unterschiedliche Transportpaletten aufweisen.

Im Folgenden wird die Erfindung anhand in der Zeichnung schematisch dargestellter Ausführungsbeispiele näher erläutert. Es zeigen:
- Figur 1a - f: sechs unterschiedliche Transportpaletten;
- Figur 2: eine Detaildarstellung einer Transportpalette gemäß Figur 1a;
- Figur 3: zwei durch Transportpaletten gebildete, in einem Winkel zueinander angeordnete Wände;
- Figur 4: zwei durch Transportpaletten gebildete, in einem Winkel zueinander angeordnete Wände mit Fenster;
- Figur 5: einen durch Transportpaletten gebildeten Zaun;
- Figur 6: einen aus Transportpaletten aufgebauten Tisch;
- Figur 7: weitere aus Transportpaletten aufgebaute Möbel;
- Figur 8: eine nicht erfindungsgemäße, mittels einer Transportpalette aufgebaute Wand, teilweise in Explosionsdarstellung, und
- Figur 9: eine aus zwei Transportpaletten aufgebaute Wand, teilweise in Explosionsdarstellung.

In Figur 1a - f sind sechs verschiedene Formen von Transportpaletten aus Holz dargestellt. Figur 1a zeigt eine Transportpalette 10a, die eine durch sieben parallel zueinander verlaufende Latten 12 aufgespannte Transportfläche 14 aufweist. An einer der Transportfläche 14 abgewandten Unterseite sind sechs Abstandsklötze 16 angeordnet, deren der Transportfläche 14 abgewandte Bodenflächen wiederum mittels unterseitigen Latten 18 miteinander verbunden sind. Zwischen den Abstandsklötzen 16 befinden sich Zwischenräume 20, in die zum Anheben der Transportpalette 10a ein Gabelstapler eingreifen kann.

Die Transportpalette 10b gemäß Figur 1b unterscheidet sich von der obigen Beschreibung nur darin, dass die Transportfläche 14 lediglich durch fünf parallel zueinander verlaufende Latten 12 gebildet wird, während die Transportpalette 10c gemäß Figur 1c nur drei solcher Latten 12 aufweist, welche in größerem Abstand zueinander angeordnet sind. Die Transportpalette 10d gemäß Figur 1d weist anstelle der Latten 12 eine die Transportfläche 14 aufspannende Platte 22 auf. Die Transportpalette 10e gemäß Figur 1e weist nur zwei die Transportfläche 14 aufspannende Latten 12 auf, die zudem im größtmöglichen Abstand zueinander angeordnet sind, so dass zwischen den Latten 12 eine Art Fensteröffnung 24 frei bleibt. Schließlich weisen die beiden in Figur 1f dargestellten Transportpaletten 10f ebenfalls jeweils nur zwei im Abstand parallel zueinander verlaufende Latten 12 auf und sind zudem jeweils zu einer Stirnseite hin offen, so dass sie von oben betrachtet U-förmig sind. Zwei solcher Transportpaletten 10f ergeben gegeneinander gelegt eine Art Türöffnung 26, wie in Figur 1f gezeigt.

Allen Transportpaletten 10a bis 10f gemein ist, dass die Abstandsklötze 16 jeweils mit ersten und zweiten Durchführkanälen 28, 30 versehen sind, wie im Detail für die Transportpalette 10a in Figur 2 gezeigt. Dabei erstrecken sich erste Durchführkanäle 28 durch jeden Abstandsklotz 16 von einer Außenfläche 32 zu der ihr abgewandten Außenfläche 32 in einer ersten Raumrichtung 34 parallel zur Transportfläche 14. Zweite Durchführkänale 30 erstrecken sich durch jeden der Abstandsklötze 16 von einer seiner Außenflächen 32 zu der dieser abgewandten Außenfläche 32 in einer orthogonal zur ersten Raumrichtung 34 verlaufenden zweiten Raumrichtung 36 parallel zur Transportfläche 14. Die Durchführkanäle 28, 30 verlaufen bei den hier gezeigten Ausführungsbeispielen dabei durch die Mittelpunkte der Außenflächen 32 und schneiden sich im Inneren der Abstandsklötze 16. Figur 2 zeigt dies im Detail an einem der Abstandsklötze 16.

Die Durchführkanäle 28, 30 sind dazu gedacht, mehrere Transportpaletten 10a bis 10f mit einander zu verbinden. Zu diesem Zweck werden Verbindungsstangen 38 durch sie durchgeführt, die somit schon mehrere aneinander angrenzende Transportpaletten 10a bis 10f miteinander verbinden können. Des Weiteren sind Verbindungen möglich, bei denen zueinander parallel verlaufende Verbindungsstangen 38 mittels Verbindungselementen miteinander verbunden werden.

Figur 3 zeigt ein Wandelement 40, das aus zwei im rechten Winkel zueinander angeordneten, aus jeweils einer Transportpalette 10a gebildeten Wänden besteht, wobei zwei parallel zueinander verlaufende Verbindungsstangen 38 an einem oberen und einen unteren Wandende durch jeweils eine Verbindungsplatte 42 miteinander verbunden sind, indem die Verbindungsplatten 42 jeweils zwei Durchführöffnungen 44 aufweisen, die zueinander parallel verlaufen und durch die die Verbindungsstangen 38 durchgeführt sind. An ihrem unteren Ende sind die Verbindungsstangen 38 zudem mittels Abschlussplatten 46 an den Verbindungsplatten 42 fixiert.

Figur 4 zeigt ein weiteres, größeres Wandelement 48, das aus elf Transportpaletten 10a und einer Transportpalette 10e aufgebaut ist, wobei zur Bildung jeder der im rechten Winkel zueinander angeordneten Wände 48a, 48b stets drei Reihen der Transportpaletten 10a, 10e übereinander angeordnet sind. Die aufeinander stehenden Transportpaletten 10a, 10e werden mittels Verbindungsstangen 38 miteinander verbunden. Zudem erfolgt eine Verbindung mit den daneben angeordneten Transportpaletten 10a, 10e wie bezüglich Figur 3 beschrieben durch an einer Oberseite und einer Unterseite angeordnete Verbindungsplatten 42 und unterseitig angeordnete Abschlussplatten 46. Die Transportpalette 10e bildet dabei eine Fensteröffnung 24 in der Wand 48b.

Figur 5 zeigt einen Zaun 50, der durch drei nebeneinander angeordnete Transportpaletten 10a gebildet wird, welche mittels Verbindungsstangen 38 und die Verbindungsstangen 38 an ihren oberen Enden miteinander verbindende Handgriffe 52 sowie die unteren Enden der Verbindungsstangen 38 miteinander verbindenden Füßen 54 miteinander verbunden sind.

Figur 6 zeigt einen Tisch 56, dessen Tischplatte durch zwei Transportpaletten 10a und dessen Tischbeine durch zwei Transportpaletten 10e gebildet werden. Auch beim Tisch 56 sind die Transportpaletten 10a, 10e mittels Verbindungsstangen 38 miteinander verbunden, die durch die Durchführkanäle 28, 30 durchgeführt sind. Schließlich zeigt Figur 7 drei verschiedene Möbelstücke 58a, 58b, 58c (Sitzbänke 58a, 58b und Couchtisch 58c), die jeweils aus einer Transportpalette 10d gemäß Figur 1d, Verbindungsstangen 38 und mit den Verbindungsstangen 38 verbundenen, Füße bzw. Rückenlehnen bildenden Rohren 60 aufgebaut sind.

Figur 8 und Figur 9 zeigen jeweils eine Wand mit mindestens einer Transportpalette 10g bzw 10h, welche sich von den Transportpaletten 10a bis 10f der oben beschriebenen Ausführungsbeispiele vor allem in einem Punkt unterscheiden: die Abstandsklötze 16 weisen jeweils nur entweder einen ersten Durchführkanal 28 oder einen zweiten Durchführkanal 30 auf.

Figur 8 zeigt eine nicht erfindungsgemäße Wand 62 mit einer Transportpalette 10g, deren Abstandsklötze jeweils einen ersten Durchführkanal 28 aufweisen. Je zwei der vier Abstandsklötze 16 sind mit einem Pfosten 64 mittels durch die ersten Durchführkanäle durchgesteckter Verbindungsstangen 38 verbunden, die durch endseitig aufgeschraubte Schrauben 66 am Herausrutschen gehindert werden. Die Pfosten 64 umrahmen die Transportpalette 10g und können auf einem Untergrund aufgestellt und/oder in diesem verankert werden.

Figur 9 zeigt eine Wand 68 mit zwei Transportpaletten 10h, die jeweils drei Abstandsklötze 16 mit einem ersten Durchführkanal 28 und einen Abstandsklotz 16 mit einem zweiten Durchführkanal 30 aufweisen. Die Wand 68 ruht auf zwei Füßen 70, die jeweils mittels einer durch einen der zweiten Durchführkanäle 40 durchgeführten und mittels einer endseitig aufgeschraubten Schraube 66 am betreffenden Abstandsklotz fixierten Verbindungsstange 38 jeweils an einer der Transportpaletten 10h befestigt sind. Die ersten Durchführkanäle 28 dienen dem Verbinden zweier Transportpaletten 10h miteinander, indem durch sie Verbindungsstangen 38 durchgesteckt und mittels endseitig aufgeschraubten Schrauben 66 fixiert werden.

Es versteht sich von selbst, dass die Wände 62, 68 in Figur 8, 9 auch aus Transportpaletten aufgebaut sein können, deren Abstandsklötze jeweils erste und zweite Durchführkanäle ausweisen.

## Patentansprüche

1. Baukastensystem mit mehreren Transportpaletten (10a bis 10f, 10h), wobei jede Transportpalette (10a bis 10f, 10h) eine durch mindestens eine Platte (22) und/oder mehrere parallel zueinander verlaufende und miteinander verbundene Latten (12) gebildete Transportfläche (14) für Transportgut und mehrere, auf einer der Transportfläche (14) abgewandten Unterseite im Abstand zueinander angeordnete, Zwischenräume (20) für den Eingriff eines Flurfördergeräts freilassende quaderförmige Abstandsklötze (16) aufweist, **dadurch gekennzeichnet, dass** zumindest ein Teil der Abstandsklötze (16) jeweils mit einem sich parallel zur Transportfläche (14) von einer Außenfläche (32) zu einer dieser abgewandten Außenfläche (32) erstreckenden ersten Durchführkanal (28) für Verbindungsstangen (38) versehen ist, dass sich die ersten Durchführkanäle (28) jeweils in einer ersten Raumrichtung (34) erstrecken, dass zumindest ein Teil der Abstandsklötze (16) jeweils mit einem sich parallel zur Transportfläche (14) von einer Außenfläche (32) zu einer dieser abgewandten Außenfläche (32) erstreckenden zweiten Durchführkanal (30) für Verbindungsstangen (38) versehen ist, dass sich die zweiten Durchführkanäle (30) jeweils in einer zur ersten Raumrichtung (34) quer verlaufenden zweiten Raumrichtung (36) erstrecken, dass die Durchführkanäle (28, 30) zumindest teilweise jeweils durch die Mittelpunkte der Außenflächen (32) verlaufen und dass das Baukastensystem Verbindungsstangen (38) zum Durchführen durch die Durchführkanäle (28, 30) und Verbindungselemente (42, 46, 52, 54) zum Verbinden der Verbindungsstangen (38) aufweist.

2. Baukastensystem nach Anspruch 1, **dadurch gekennzeichnet, dass** alle Abstandsklötze (16) jeweils mit einem ersten Durchführkanal (28) für Verbindungsstangen (38) versehen sind.

3. Baukastensystem nach Anspruch 1 oder 2, **dadurch gekennzeichnet, dass** alle Abstandsklötze (16) jeweils mit einem zweiten Durchführkanal (30) für Verbindungsstangen (38) versehen sind.

4. Baukastensystem nach einem der vorangehenden Ansprüche, **dadurch gekennzeichnet, dass** die erste Raumrichtung (34) senkrecht zur zweiten Raumrichtung (36) verläuft.

5. Baukastensystem nach einem der vorangehenden Ansprüche, **dadurch gekennzeichnet, dass** sich zumindest bei einem Teil der Abstandsklötze (16) der erste und der zweite Durchführkanal (28, 30) nicht schneiden.

6. Baukastensystem nach einem der vorangehenden Ansprüche, **dadurch gekennzeichnet, dass** die Verbindungselemente (42, 46, 52, 54) Verbindungsmittel zum lösbaren Verbinden mit den Verbindungsstangen (38) aufweisen.

7. Baukastensystem nach Anspruch 6, **dadurch gekennzeichnet, dass** die Verbindungselemente (42, 46, 52, 54) Durchführöffnungen zum Durchführen der Verbindungsstangen (38) aufweisen.

8. Baukastensystem nach einem der vorangehenden Ansprüche, **dadurch gekennzeichnet, dass** zumindest ein Teil der Verbindungselemente Verbindungsplatten (42) aufweisen mit mindestens zwei Durchführöffnungen (44) zum Durchführen zweier parallel zueinander verlaufender Verbindungsstangen (38).

9. Mit einem Baukastensystem nach einem der vorangehenden Ansprüche erstellte Konstruktion mit mindestens zwei mittels Verbindungsstangen (38) und mittels Verbindungselementen (42, 46, 52, 54) miteinander verbundenen Transportpaletten (10a bis 10f, 10h).

10. Ausbildung einer Konstruktion nach Anspruch 9 als Wand- und/oder Bodenelement (40, 48).

11. Ausbildung einer Konstruktion nach Anspruch 9 als Möbel (56, 58a, 58b, 58c).

## Claims

1. Modular system having multiple transport pallets (10a to 10f, 10h), wherein each transport pallet (10a to 10f, 10h) has a transport surface (14) for goods for transport, which is formed by at least one plate (22) and/or by multiple slats (12) extending parallel to one another and connected to one another, and has multiple cuboidal spacer blocks (16), which are arranged at a distance from one another on a bottom side that faces away from the transport surface (14) and which leave free intermediate spaces (20) for engagement of an industrial truck, **characterized in that** at least some of the spacer blocks (16) are in each case provided with a first through-channel (28) for connecting rods (38) that extends parallel to the transport surface (14) from one outer surface (32) to an outer surface (32) which faces away from the latter, **in that** the first through-channels (28) in each case extend in a first spatial direction (34), **in that** at least some of the spacer blocks (16) are in each case provided with a second through-channel (30) for connecting rods (38) that extends parallel to the transport surface (14) from one outer surface (32) to an outer surface (32) which faces away from the latter, **in that** the second through-channels (30) in each case extend in a second spatial direction (36), which extends transversely to the first spatial direction (34), **in that** at least some of the through-channels (28, 30) in each case extend through the centre points of the outer surfaces (32), and **in that** the modular system has connecting rods (38) for passage through the through-channels (28, 30), and connecting elements (42, 46, 52, 54) for connection of the connecting rods (38).

2. Modular system according to Claim 1, **characterized in that** all the spacer blocks (16) are in each case provided with a first through-channel (28) for connecting rods (38).

3. Modular system according to Claim 1 or 2, **characterized in that** all the spacer blocks (16) are in each case provided with a second through-channel (30) for connecting rods (38).

4. Modular system according to one of the preceding claims, **characterized in that** the first spatial direction (34) extends perpendicularly to the second spatial direction (36).

5. Modular system according to one of the preceding claims, **characterized in that**, at least for some of the spacer blocks (16), the first and second through-channels (28, 30) do not intersect.

6. Modular system according to one of the preceding claims, **characterized in that** the connecting elements (42, 46, 52, 54) have connecting means for releasable connection to the connecting rods (38).

7. Modular system according to Claim 6, **characterized in that** the connecting elements (42, 46, 52, 54) have through-passage openings for through-passage of the connecting rods (38).

8. Modular system according to one of the preceding claims, **characterized in that** at least some of the connecting elements have connecting plates (42) with at least two through-passage openings (44) for through-passage of two connecting rods (38) which extend parallel to one another.

9. Construction made using a modular system according to one of the preceding claims, having at least two transport pallets (10a to 10f, 10h) which are connected to one another by means of connecting rods (38) and by means of connecting elements (42, 46, 52, 54).

10. Formation of a construction according to Claim 9 as a wall and/or floor element (40, 48).

11. Formation of a construction according to Claim 9 as an item of furniture (56, 58a, 58b, 58c).

## Revendications

1. Système modulaire avec plusieurs palettes de transport (10a à 10f, 10h), chaque palette de transport (10a à 10f, 10h) présentant une surface de transport (14) pour le produit à transporter, formée par au moins une plaque (22) et/ou plusieurs lattes (12) s'étendant parallèlement les unes aux autres et reliées entre elles, et plusieurs blocs d'espacement parallélépipédiques (16) agencés à distance les uns des autres sur un côté inférieur détourné de la surface de transport (14), laissant des espaces intermédiaires (20) pour l'engagement d'un appareil de manutention, **caractérisé en ce qu'**au moins une partie des blocs d'espacement (16) est munie respectivement d'un premier canal de passage (28) pour des tiges de liaison (38), qui s'étend parallèlement à la surface de transport (14), d'une surface extérieure (32) à une surface extérieure (32) détournée de celle-ci, **en ce que** les premiers canaux de passage (28) s'étendent respectivement dans une première direction spatiale (34), **en ce qu'**au moins une partie des blocs d'espacement (16) est munie respectivement d'un deuxième canal de passage (30) pour des tiges de liaison (38), qui s'étend parallèlement à la surface de transport (14), d'une surface extérieure (32) à une surface extérieure (32) détournée de celle-ci, **en ce que** les deuxièmes canaux de passage (30) s'étendent respectivement dans une deuxième direction spatiale (36) transversale à la première direction spatiale (34), **en ce que** les canaux de passage (28, 30) passent au moins partiellement respectivement par les points centraux des surfaces extérieures (32), et **en ce que** le système modulaire présente des tiges de liaison (38) pour le passage à travers les canaux de passage (28, 30) et des éléments de liaison (42, 46, 52, 54) pour relier les tiges de liaison (38).

2. Système modulaire selon la revendication 1, **caractérisé en ce que** tous les blocs d'espacement (16) sont munies respectivement d'un premier canal de passage (28) pour des tiges de liaison (38).

3. Système modulaire selon la revendication 1 ou 2, **caractérisé en ce que** tous les blocs d'espacement (16) sont munies respectivement d'un deuxième canal de passage (30) pour des tiges de liaison (38).

4. Système modulaire selon l'une quelconque des revendications précédentes, **caractérisé en ce que** la première direction spatiale (34) est perpendiculaire à la deuxième direction spatiale (36).

5. Système modulaire selon l'une quelconque des revendications précédentes, **caractérisé en ce qu'**au moins pour une partie des blocs d'espacement (16), le premier et le deuxième canal de passage (28, 30) ne se coupent pas.

6. Système modulaire selon l'une quelconque des revendications précédentes, **caractérisé en ce que** les éléments de liaison (42, 46, 52, 54) présentent des moyens de liaison pour la liaison amovible aux tiges de liaison (38).

7. Système modulaire selon la revendication 6, **caractérisé en ce que** les éléments de liaison (42, 46, 52, 54) présentent des ouvertures de passage pour le passage des tiges de liaison (38).

8. Système modulaire selon l'une quelconque des revendications précédentes, **caractérisé en ce qu'**au moins une partie des éléments de liaison présentent des plaques de liaison (42) avec au moins deux ouvertures de passage (44) pour le passage de deux tiges de liaison (38) s'étendant parallèlement l'une à l'autre.

9. Construction réalisée avec un système modulaire selon l'une quelconque des revendications précédentes, avec au moins deux palettes de transport (10a à 10f, 10h) reliées entre elles au moyen de tiges de liaison (38) et au moyen d'éléments de liaison (42, 46, 52, 54).

10. Configuration d'une construction selon la revendication 9 en tant qu'élément de mur et/ou de plancher (40, 48).

11. Configuration d'une construction selon la revendication 9 en tant que meuble (56, 58a, 58b, 58c).
